# EUROPÄISCHE PATENTSCHRIFT

(11) **EP 3 301 067 B1**
(45) Veröffentlichungstag und Bekanntmachung des Hinweises auf die Patenterteilung: **10.04.2019**
(21) Anmeldenummer: 17193233.8
(22) Anmeldetag: 26.09.2017
(51) Int. Cl.: B66F 9/20, G05G 5/03, G05G 9/047, G05G 5/04, G05G 5/05

(54) **FLURFÖRDERZEUG MIT EINEM EINEN BEDIENHEBEL AUFWEISENDEN BEDIENMITTEL SOWIE VERFAHREN ZUR BEDIENUNG EINES SOLCHEN FLURFÖRDERZEUGS**
INDUSTRIAL TRUCK WITH A CONTROL UNIT HAVING A CONTROL LEVER, AND A METHOD OF OPERATING SUCH AN INDUSTRIAL TRUCK
CHARIOT DE MANUTENTION DOTÉ D'UN MOYEN DE COMMANDE COMPORTANT UN LEVIER DE COMMANDE ET PROCÉDÉ DE FONCTIONNEMENT D'UN TEL CHARIOT DE MANUTENTION

(30) Priorität: 29.09.2016 DE 102016118459
(43) Veröffentlichungstag der Anmeldung: 04.04.2018
(73) Patentinhaber: Jungheinrich Aktiengesellschaft, 22047 Hamburg (DE)
(72) Erfinder: Geilsdorf Dr., Hendrik, 22417 Hamburg (DE); Sellentin, Jörn, 24568 Kaltenkirchen (DE)
(74) Vertreter: Hauck Patentanwaltspartnerschaft mbB

(56) Entgegenhaltungen:
- EP-A2- 2 078 998
- DE-A1-102011 103 214
- FR-A1- 2 890 464
- US-A1- 2016 179 128

## Beschreibung

Die vorliegende Erfindung betrifft ein Flurförderzeug mit einem einen Bedienhebel aufweisenden Bedienmittel sowie ein Verfahren zur Bedienung eines solchen Flurförderzeu gs.

Für die Bedienung und Steuerung von Flurförderzeugen sind zahlreiche unterschiedliche Konzepte und Ansätze für Bedienelemente bekannt. Aus DE 10 2013 012 176 ist beispielsweise ein Bedienelement für ein Flurförderzeug mit zwei Bedienhebeln und mindestens einem zwischen diesen angeordneten Schalter bekannt. Die Bedienhebel sind jeweils für eine zweiachsige Bewegung ausgebildet und derart räumlich voneinander beabstandet, dass für eine zwischen den Hebeln positionierte Hand mit den Fingern die Bedienhebel ohne Umgreifen und der mindestens eine Schalter zwischen den Bedienhebeln betätigbar ist.

Aus DE 10 2005 000 633 A1 ist bekannt geworden, zur Rückmeldung von Fahrzeugzuständen und/oder Fahrzeuginformationen, Erschütterungen an dem Bedienelement und/oder an dem Fahrerarbeitssitz vorzusehen. Es erfolgt hierbei eine haptische Rückmeldung von Fahrzeugzuständen und/oder Fahrzeuginformationen. Bei der Ausgestaltung des Bedienelements als Joystick erfolgt eine sichere und direkte Rückmeldung von Fahrzeugzuständen und/oder Fahrzeuginformationen über einen Vibrationen erzeugenden Elektromagneten oder einen mit einer Unwucht in Wirkverbindung stehenden Elektromotor.

Aus DE 10 2014 103 988 A1 sind als Joystick ausgebildete Bedienelemente zur Steuerung von Nutzfahrzeugen, Maschinen, Arbeitsfunktionen von Nutzfahrzeugen oder Baumaschinen und Anbaugeräten bekannt. Für die Joysticks ist auch der Einsatz von Force-Feedback bekannt. Bei Force-Feedback handelt es sich um eine mechanische Rückkopplung, was üblicherweise durch ein gekoppeltes Drehmoment eines Elektromotors mit Hilfe eines Getriebes erreicht wird. Für die Umsetzung von Force-Feedback sind unterschiedliche technische Ausgestaltungen für den Betätigungshebel des Joysticks bekannt.

Aus DE 10 2011 103 214 A1 ist ein Steuerorgan für ein Flurförderzeug bekannt geworden, das ein bewegbares Bedienelement, insbesondere ein Bedienhebel und eine, die Auslenkung des Bedienhebels erfassende und elektrische Steuersignale erzeugende Signaleinrichtung aufweist. Für eine ergonomische Bedienung des Flurförderzeugs ist vorgesehen, einen Betätigungsbereich des Bedienelements zwischen seiner Neutralstellung und dem Anschlagpunkt als analoger Steuerbereich auszubilden und unmittelbar angrenzend an den Anschlagpunkt einen Schalterbereich vorzusehen.

Aus FR 2 890 464 ist ein Steuerhebel bekannt geworden, an dem eine Verbindungsplatte für eine Stützfläche angebracht ist, die mit einer Stützzone eines Gehäuses in Kontakt steht, und eine andere Stützfläche, die mit dem Hebel über elastische Halteeinheiten in Kontakt ist, die eine Haltekraft ausüben. Die erste Stützfläche kann zwei Kontaktrampen aufweisen, die während des Verschiebens des Hebels mit einem Vorsprung der Zone nacheinander zusammenwirken.

Der Erfindung liegt die Aufgabe zugrunde, ein Flurförderzeug sowie ein Verfahren zu dessen Bedienung bereitzustellen, das mit möglichst einfachen Mitteln eine intuitive und zuverlässige Bedienung gestattet.

Erfindungsgemäß wird die Aufgabe durch ein Flurförderzeug mit den Merkmalen aus Anspruch 1 gelöst, ebenso wie durch ein Verfahren mit den Merkmalen aus Anspruch 15. Vorteilhafte Ausgestaltungen bilden den Gegenstand der Unteransprüche.

Das erfindungsgemäße Flurförderzeug ist mit einem Bedienmittel ausgestattet, das einen Bedienhebel aufweist. Ferner ist eine mit dem Bedienhebel zusammenwirkende Rückstelleinrichtung vorgesehen, die für den Bedienhebel eine Rückstellkraft, abhängig von dessen Auslenkung, erzeugt. Erfindungsgemäß ist für die Rückstelleinrichtung ein Rastbereich vorgesehen, in dem die Rückstellkraft in einer fallenden Flanke um eine erste Rastkraft vermindert und in einer steigenden Flanke um eine zweite Rastkraft erhöht wird. Der Rastbereich ergibt sich aus dem Verlauf der Rückstellkraft, abhängig von der Auslenkung im Vergleich zu einem im Wesentlichen proportionalen Verlauf. Bei einem proportionalen Verlauf nimmt die Rückstellkraft mit zunehmender Auslenkung zu. Bei einem Rastbereich für die Auslenkung ist die Rückstellkraft gegenüber dieser Proportionalität erhöht. In dem Rastbereich ist ein Kraftverlauf vorgesehen, bei dem in einer fallenden Flanke die rückstellende Kraft mit zunehmender Auslenkung abnimmt, bevor sie in einer steigenden Flanke mit weiter zunehmender Auslenkung wieder ansteigt. Hierdurch wird bei dem Benutzer des Bedienhebels ein Gefühl eines durchlaufenden Rastpunktes erzeugt. In dem Rastpunkt herrscht eine Rückstellkraft, jedoch erhöht sich die Rückstellkraft überproportional, wenn der Bedienhebel aus dem Rastpunkt herausbewegt wird. Das Einstellen und die Vorgabe der Rückstellkräfte erfolgt bei dem erfindungsgemäßen Fahrzeug über die Rückstelleinrichtung. Bevorzugt sind erste und zweite Rastkraft gleich groß.

In einer bevorzugten Weiterbildung ist das Bedienmittel mit einem Zustands schalter ausgestattet. Der Zustands schalter kann durch Überwinden des Rastbereichs geschaltet werden. Bei dem Zustandsschalter kann definiert werden, ob dieser mit steigender oder mit fallender Auslenkung überwunden wird. Je nach Richtung der Auslenkbewegung kann in einen anderen Zustand für das Flurförderzeug geschaltet werden.

In einer weiteren bevorzugten Ausgestaltung der Erfindung besitzt das Bedienmittel einen Zustandsschalter, der durch Halten des Bedienhebels in seinem Rastbereich geschaltet wird. Bei diesem Zustandsschalter wird ein entsprechender Zustand nicht durch Durchfahren des Rastbereichs und Überwinden einer zusätzlichen Rastkraft geschaltet, sondern dadurch, dass der Bedienhebel im Rastbereich gehalten wird. Bevorzugt wird mit Hilfe des Zustandsschalters zwischen verschiedenen Fahrzeugfunktionen oder Betriebsmodi für eine Fahrzeugfunktion umgeschaltet. Die Betriebsmodi können eine unterschiedliche Betriebsart ein und derselben Fahrzeugfunktion bezeichnen.

In einer bevorzugten Ausgestaltung ist ein erster Auslenkungsbereich mit Auslenkungen kleiner als die Auslenkung des Rastbereichs vorgesehen. Dies bedeutet, es gibt, ausgehend von einer Neutralstellung, einen Bereich der Auslenkung, bevor der Rastbereich bei zunehmender Auslenkung erreicht wird.

In einer bevorzugten Weiterbildung ist ein zweiter Auslenkungsbereich mit einer Auslenkung größer als die Auslenkung des Rastbereichs vorgesehen. Bei dieser Weiterbildung kann ein Auslenkungsbereich nach Durchlaufen des Rastbereichs vorgesehen sein. Der Rastpunkt kann für eine Kombination des ersten und des zweiten Auslenkungsbereichs selbstverständlich auch bei einer mittleren Auslenkung vorgesehen sein, so dass sowohl ein erster als auch ein zweiter Auslenkungsbereich vorgesehen ist.

In einer bevorzugten Ausgestaltung ist nur ein erster oder ein zweiter Auslenkungsbereich vorgesehen, wobei eine zusätzliche Fahrzeugfunktion solange angesteuert wird, wie die Auslenkung des Bedienhebels sich in dem Rastbereich befindet. Bei dieser Ausgestaltung befindet sich der Rastbereich am Anfang oder am Ende der Auslenkung des Bedienhebels. Durch Halten des Bedienhebels in dem Rastbereich wird eine zusätzliche Fahrzeugfunktion oder ein Bedienmodus geschaltet.

In einer weiteren bevorzugten Ausgestaltung ist nur ein erster oder ein zweiter Auslenkungsbereich vorgesehen und durch ein ein- oder mehrmaliges Durchfahren des Rastbereichs wird eine zusätzliche Fahrzeugfunktion oder ein Bedienmodus geschaltet. Hier ist vorgesehen, dass die zusätzliche Fahrzeugfunktion oder der Bedienmodus für eine vorbestimmte Zeit ausgeführt wird, unabhängig von einer Auslenkung des Bedienhebels. Der Bedienhebel besitzt in dieser Ausgestaltung keine Aufgabe bei der Ausführung der zusätzlichen Fahrzeugfunktion, sondern die zusätzliche Fahrzeugfunktion oder der Bedienmodus wird beispielsweise für eine vorbestimmte Zeit geschaltet und ausgeführt.

In einer alternativen Ausgestaltung ist es möglich, dass die zusätzliche Fahrzeugfunktion oder der Bedienmodus für eine vorbestimmte Zeit ausgeführt wird, abhängig von einer Auslenkung des Bedienhebels.

In einer weiteren Ausgestaltung kann ein erster und ein zweiter Auslenkungsbereich vorgesehen sein, wobei die zusätzliche Fahrzeugfunktion oder der Betriebsmodus solange angesteuert wird, wie die Auslenkung des Bedienhebels sich im Rastbereich befindet. Der mittig angeordnete Rastbereich trennt einen ersten und einen zweiten Auslenkungsbereich, wobei durch Halten des Bedienhebels in dem Rastbereich geschaltet und eine zusätzliche Fahrzeugfunktion oder ein Betriebsmodus solange angesteuert wird, wie die Auslenkung des Bedienhebels sich in dem Rastbereich befindet.

In einer weiteren Ausgestaltung mit erstem und zweitem Auslenkungsbereich kann vorgesehen sein, dass durch ein ein- oder mehrmaliges Durchfahren des Rastbereichs eine zusätzliche Fahrzeugfunktion oder ein Betriebsmodus geschaltet wird, der unabhängig von einer Auslenkung des Bedienhebels für eine vorbestimmte Zeit ausgeführt wird. Alternativ ist es auch möglich, die Ausführung der zusätzlichen Fahrzeugfunktion oder des Betriebsmodus abhängig von der Auslenkung des Bedienhebels durchzuführen.

In einer bevorzugten Ausgestaltung des Verfahrens ist vorgesehen, dass durch ein erneutes Durchfahren des Rastbereichs die zusätzliche Fahrzeugfunktion oder der Betriebsmodus beendet wird. Dies kann als eine Form eines Notstopps vorgesehen sein.

Die erfindungsgemäße Aufgabe wird ebenfalls durch ein Verfahren zur Bedienung eines Flurförderzeugs gelöst. Ein erfindungsgemäßes Verfahren bildet den Gegenstand des Anspruchs 15.

Das erfindungsgemäße Verfahren dient zur Bedienung eines Flurförderzeugs mit einem einen Bedienhebel aufweisenden Bedienmittel und einer mit dem Bedienhebel zusammenwirkenden Rückstelleinrichtung, die für den Bedienhebel eine Rückstellkraft abhängig von dessen Auslenkung erzeugt. Erfindungsgemäß ist für den Bedienhebel ein Rastbereich für seine Auslenkung vorgesehen, in dem die Rückstellkraft um eine zusätzliche Rückstellkraft erhöht ist.

In einer bevorzugten Weiterbildung des Verfahrens wird durch Überwinden der zusätzlichen Rastkraft oder durch Halten der Auslenkung in dem Rastbereich geschaltet. Durch das Schalten kann eine zusätzliche Fahrzeugfunktion gestartet oder in einen anderen Betriebsmodus umgeschaltet werden. Bevorzugt ist vorgesehen, durch ein erneutes Überwinden der Rastkraft eine geschaltete Fahrzeugfunktion oder einen Betriebsmodus zu beenden.

Die Erfindung wird nachfolgend an einem bevorzugten Ausführungsbeispiel näher erläutert. Es zeigen:
- Fig. 1: in einer schematischen Ansicht einen für den Einsatz bei einem Flurförderzeug vorgesehenen Bedienhebel,
- Fig. 2: modellhafte Darstellung eines Rastbereichs,
- Fig. 3: den Verlauf der Rückstellkraft, abhängig von der Auslenkung des Bedienhebels bei einem mittigen Rastbereich und
- Fig. 4: den Verlauf der rückstellenden Kraft, abhängig von der Auslenkung bei einem endseitigen Rastbereich.

Fig. 1 zeigt ein Bedienmittel 10, das einen Bedienhebel 12 aufweist. Der Bedienhebel 12 besitzt einen Hebelkopf 14, der ballig für eine ergonomisch günstige Handhabung ausgebildet ist. Der Bedienhebel 12 ist mit seinem Hebelkopf 14 gegenüber einem Grundrahmen 18 in zwei Achsen K unabhängig voneinander verschwenkbar. An einem Fuß des Bedienhebels 12 ist eine elastische Manschette 16 vorgesehen, die den Hebelfuß des Bedienhebels 12 vor Verunreinigungen schützt.

Mit dem Bedienhebel können zwei Auslenkungen in positiver und in negativer Richtung bedient werden. Die Bewegungen in beiden senkrecht zueinander stehenden Richtungen können unabhängig voneinander ausgeführt und auf diese Weise überlagert werden. Die Erfindung kann bereits bei einem Bedienhebel mit einer eindimensionalen Auslenkung in positive oder negative Richtung ausgeführt werden.

Figur 2 zeigt eine modellhafte Darstellung für das Verhalten des Bedienhebels im Rastbereich. Zur Auslenkung des Bedienhebels wird dieser in X-Richtung gegen eine Feder K₁ bewegt. Mit zunehmender Auslenkung in X-Richtung nimmt die Federkraft proportional zu. Zusätzlich ist eine zweite Feder K₂ vorgesehen, an deren unterem Ende schematisch ein Rad R dargestellt ist. Das Rad R rollt auf dem Untergrund ab, sodass die Feder K₂ auf einem ebenen Untergrund keinen Beitrag zur Rückstellenden Kraft oder zu der dieser entgegenwirkenden Kraft F leistet. Der Rastbereich ist gekennzeichnet durch eine Vertiefung im Untergrund. In dieser Vertiefung des Untergrunds dehnt die Feder K₂ sich aus und liefert aufgrund der Schräge eine der Federkraft K₁ entgegenwirkende Kraft. Die Summe der Kräfte wird als eine abnehmende rückstellende Kraft empfunden. Bewegt sich das Rad R aus der Vertiefung heraus, so entsteht eine die Federkraft K₁ verstärkende Kraftkomponente der Feder K₂ und somit eine zunehmende Rückstellkraft. Das Durchfahren der Vertiefung im Untergrund erzeugt beim Benutzer also das Gefühl, dass ein Rastpunkt durchfahren wird. Dieses Bediengefühl tritt sowohl auf, wenn von kleinerer Ausdehnung der Kraft K₁ die Vertiefung zu größeren Auslenkungen hin durchfahren wird, wie auch wenn von größeren Auslenkungen kommend die Vertiefung zu kleineren Auslenkungen hin durchfahren wird.

Fig. 3 zeigt den Verlauf einer rückstellenden Kraft, abhängig von der Auslenkung des Bedienhebels in willkürlich skalierten Einheiten. Hierbei sind die Einheiten so skaliert, dass bei einer maximalen Auslenkung von 100 % auch die vorgesehene maximale Rückstellkraft von 100 % aufgebracht wird. Der in Fig. 3 dargestellte Zusammenhang zwischen Auslenkung und Rückstellkraft besitzt einen unteren Proportionalitätsbereich für eine Auslenkung von 0 % bis 40 % und einen oberen Proportionalitätsbereich für eine Auslenkung von 60 % bis 100 %. In dem Bereich der Auslenkung von 40 % bis 60 % fällt bei einer Auslenkung von ungefähr 45 % die Rückstellkraft trotz zunehmender Auslenkung ab. Daran schließt sich eine steil zunehmende Rückstellkraft an, die bei ungefähr 55 % Auslenkung wieder in einer fallenden Flanke mit zunehmender Auslenkung abnimmt, um in den oberen Proportionalitätsbereich überzugehen. In dem dargestellten Ausführungsbeispiel besitzen unterer und oberer Proportionalitätsbereich eine annähernd gleiche Steigung. Dies ist nicht notwendig. Es kann auch vorgesehen sein, dass die Proportionalitätsbereiche eine unterschiedliche Steigung besitzen. Im Rastbereich 20 liegt eine zu überwindende zusätzliche Rückstellkraft ΔR vor. Der Rastbereich 20 besitzt zudem zwei fallende Flanken 22 und 24, in denen mit zunehmender Auslenkung die rückstellende Kraft abnimmt. Durch die fallenden Flanken 20 und 22 ist die zusätzlich zu überwindende Rastkraft ΔR deutlicher spürbar. Zwischen den fallenden Flanken 22, 24 liegt eine steigende Flanke 25, bei der die Rückstellkraft mit der Auslenkung überproportional zunimmt. Indem sowohl bei zunehmender, als auch bei abnehmender Auslenkung im Rastbereich mit den fallenden Flanken 22, 24 zunächst eine Umkehr der fallenden bzw. steigenden Rückstellkraft erzeugt wird, kann die Flanke 25 als Rastbereich wahrgenommen werden.

Von besonderem Interesse ist die Erzeugung von Rastpunkten über eine mit dem Bedienhebel zusammenwirkende Rückstelleinrichtung bei Flurförderzeugen mit halbautomatischen Funktionen. Solche halbautomatischen Funktionen sind beispielsweise die Hubhöhenvorwahl, bei der das Fahrzeug die Last bis zu einer vorgegebenen Hubhöhe hebt und dort eigenständig anhält. Auch die Funktion des Mastsenkrechtstellens kann als eine halbautomatische Funktion ausgeführt sein, die den Hubmast eigenständig senkrecht ausrichtet.

Das Auslösen der halbautomatischen Funktion erfolgt über den Bedienhebel. Bei der Hubhöhenvorwahl ist es beispielsweise bekannt, dass durch ein leichtes Zurücknehmen des Bedienhebels in der Nähe der anzufahrenden Hubhöhe die Hubhöhenvorwahl ausgelöst wird. Das Fahrzeug erkennt das leichte Zurücknehmen des Bedienhebels und fährt danach eigenständig die vorgewählte Hubhöhe an.

Bei den erfindungsgemäßen Rastpunkten kann durch ein Durchfahren oder Halten des Bedienhebels in dem Rastbereich geschaltet werden.

Ist der Rastbereich, wie in Fig. 3 dargestellt, mittig bei der Auslenkung vorgesehen, ergibt sich der untere und obere Proportionalbereich, in denen die Funktionen wie gewohnt bedient bzw. angesteuert werden können. Eine vorgesehene Automatikfunktion wird nur aktiviert, wenn der Bedienhebel für mindestens einen definierten Zeitraum im Rastpunkt gehalten wird. Bevorzugt kann der Bedienhebel in einem Schaltbereich des Rastpunkts gehalten werden, der beispielsweise durch die steigende Flanke 25 definiert ist. Die Automatikfunktion wird gestartet, wenn der Bedienhebel ausreichend lang in dem Rastbereich gehalten wird, wobei der Zeitraum so gewählt ist, dass eine unbeabsichtigte Aktivierung vermieden ist. Für den nachfolgenden Ablauf sind unterschiedliche Funktionen möglich:
- Die automatische Funktion wird solange ausgeführt, wie der Bedienhebel im Schaltbereich gehalten wird. Die automatische Funktion wird abgebrochen, wenn der Bedienhebel aus dem Schaltbereich entfernt wird.
- Die automatische Funktion wird bis zu einem definierten Ende mit einer festgelegten Geschwindigkeit ausgeführt, egal wie der Bedienhebel bewegt wird. Diese Funktion führt einen vorbestimmten Automatikbetrieb aus, ohne dass dieser vom Fahrzeugführer beeinflusst werden kann.
- Die automatische Funktion wird bis zu einem definierten Ende ausgeführt, wobei über die Proportionalitätsbereiche sich die Geschwindigkeit der Ausführung steuern lässt. Hier kann der Benutzer die Automatikfunktion beispielsweise schneller oder langsamer ausführen lassen.

Bevorzugt kann auch vorgesehen sein, dass durch ein erneutes Durchfahren des Rastbereichs eine sich in der Ausführung befindliche Betriebsfunktion abgebrochen wird.

Fig. 3 zeigt den Zusammenhang zwischen Rückstellkraft und Auslenkung bei einem endseitigen Rastpunkt, der bei Auslenkung von mehr als 80 % auftritt. Der Rastbereich 26 entspricht in seiner Ausgestaltung dem Rastbereich aus Fig. 2 mit zwei fallenden Flanken 28 und 30. Der Schaltbereich ist bei dem Ausführungsbeispiel aus Fig. 3 für Auslenkungen größer als die fallende Flanke 30, also für Auslenkungen nahe 100 % vorgesehen. Um den Schaltbereich aus dem Ausführungsbeispiel in Fig. 3 zu erreichen, muss der Rastbereich durchlaufen sein und der Bedienhebel oberhalb des Rastbereichs sich befinden.

Bei dieser Ausgestaltung wird die zusätzliche Rastkraft ΔR als Schalter genutzt, bei dessen Durchfahren dann im nachgeordneten Schaltbereich geschaltet wird.

### Bezugszeichenliste

- 10: Bedienmittel
- 12: Bedienhebel
- 14: Hebelkopf
- 16: elastische Manschette
- 18: Grundrahmen
- 20: Rastbereich
- 22: Flanken
- 24: Flanken
- 26: Rastbereich
- 28: Flanken
- 30: Flanken

## Patentansprüche

1. Flurförderzeug mit einem einen Bedienhebel (12) aufweisenden Bedienmittel (10) und einer mit dem Bedienhebel (12) zusammenwirkenden Rückstelleinrichtung, die für den Bedienhebel (12) eine Rückstellkraft abhängig von dessen Auslenkung erzeugt,
**dadurch gekennzeichnet, dass**
die Rückstelleinrichtung dazu ausgebildet ist, dass ein Rastbereich (20) für die Auslenkung vorgesehen ist, in dem die Rückstellkraft in einer fallenden Flanke um eine erste zusätzliche Rastkraft vermindert und in einer steigenden Flanke um eine zweite zusätzliche Rastkraft erhöht ist.

2. Flurförderzeug nach Anspruch 1, **dadurch gekennzeichnet, dass** das Bedienmittel (10) einen Zustands schalter besitzt, der durch Überwinden des Rastbereichs (20) geschaltet wird.

3. Flurförderzeug nach Anspruch 1 oder 2, **dadurch gekennzeichnet, dass** das Bedienmittel (10) einen Zustandsschalter besitzt, der durch Halten des Bedienhebels (12) im Rastbereich (20) geschaltet wird.

4. Flurförderzeug nach Anspruch 2 oder 3, **dadurch gekennzeichnet, dass** der Zustandsschalter zwischen verschiedenen Fahrzeugfunktionen oder Betriebsmodi umschaltet.

5. Flurförderzeug nach einem der Ansprüche 1 bis 4, **dadurch gekennzeichnet, dass** ein erster Auslenkungsbereich mit Auslenkungen kleiner als die Auslenkung des Rastbereichs (20) vorgesehen ist.

6. Flurförderzeug nach einem der Ansprüche 1 bis 5, **dadurch gekennzeichnet, dass** ein zweiter Auslenkungsbereich mit Auslenkungen größer als die Auslenkung des Rastbereichs (20) vorgesehen ist.

7. Flurförderzeug nach einem der Ansprüche 1 bis 6, **dadurch gekennzeichnet, dass** nur ein erster oder zweiter Auslenkungsbereich vorgesehen ist und eine zusätzliche Fahrzeugfunktion oder ein Betriebsmodus solange angesteuert wird, wie die Auslenkung des Bedienhebels (12) sich in dem Rastbereich (20) befindet.

8. Flurförderzeug nach Anspruch 7, **dadurch gekennzeichnet, dass** durch Halten des Bedienhebels (12) im Rastbereich (20) für mindestens eine vorbestimmte Zeitspanne die zusätzliche Fahrzeugfunktion oder ein Betriebsmodus geschaltet wird.

9. Flurförderzeug nach einem der Ansprüche 1 bis 6, **dadurch gekennzeichnet, dass** nur ein erster oder zweiter Auslenkungsbereich vorgesehen ist, wobei durch ein ein- oder mehrmaliges Durchfahren des Rastbereichs (20) die zusätzliche Fahrzeugfunktion oder ein Betriebsmodus geschaltet wird.

10. Flurförderzeug nach einem der Ansprüche 7 bis 9, **dadurch gekennzeichnet, dass** die zusätzliche Fahrzeugfunktion oder der Betriebsmodus für eine vorbestimmte Zeit ausgeführt wird, abhängig oder unabhängig von einer Auslenkung des Bedienhebels (12).

11. Flurförderzeug nach einem der vorhergehenden Ansprüche, **dadurch gekennzeichnet, dass** ein erster und ein zweiter Auslenkungsbereich vorgesehen ist und eine zusätzliche Fahrzeugfunktion oder ein Betriebsmodus solange ausgesteuert wird, wie die Auslenkung des Bedienhebels (12) sich in dem Rastbereich (20) befindet.

12. Flurförderzeug nach einem der Ansprüche 1 bis 10, **dadurch gekennzeichnet, dass** ein erster und ein zweiter Auslenkungsbereich vorgesehen ist, wobei durch ein- oder mehrmaliges Durchfahren des Rastbereichs (20) die zusätzliche Fahrzeugfunktion oder der Betriebsmodus geschaltet wird.

13. Flurförderzeug nach Anspruch 11 oder 12, **dadurch gekennzeichnet, dass** die zusätzliche Fahrzeugfunktion oder der Betriebsmodus für eine vorbestimmte Zeitspanne ausgeführt wird, abhängig oder unabhängig von einer Auslenkung des Bedienhebels (12).

14. Flurförderzeug nach einem der vorangehenden Ansprüche, **dadurch gekennzeichnet, dass** durch ein erneutes Durchfahren des Rastbereichs (20) die zusätzliche Fahrzeugfunktion oder der Betriebsmodus beendet wird.

15. Verfahren zur Bedienung eines Flurförderzeugs mit einem einen Bedienhebel (12) aufweisenden Bedienmittel (10) und einer mit dem Bedienhebel (12) zusammenwirkenden Rückstelleinrichtung, die für den Bedienhebel (12) eine Rückstellkraft abhängig von dessen Auslenkung erzeugt, **dadurch gekennzeichnet, dass** ein Rastbereich (20) für die Auslenkung vorgesehen ist, in dem die Rückstellkraft in einer fallenden Flanke um eine erste zusätzliche Rastkraft vermindert und in einer steigenden Flanke um eine zweite zusätzliche Rastkraft erhöht wird.

16. Verfahren nach dem vorausgehenden Anspruch, **dadurch gekennzeichnet, dass** durch Überwinden der zusätzlichen Rastkraft oder durch Halten des Bedienhebels (12) in dem Rastbereich geschaltet wird.

17. Verfahren nach einem der beiden vorausgehenden Ansprüche, **dadurch gekennzeichnet, dass** durch ein erneutes Überwinden der zusätzlichen Rastkraft eine eingeschaltete Fahrzeugfunktion oder ein Betriebsmodus beendet wird.

## Claims

1. An industrial truck with operating means (10) having an operating lever (12) and a resetting apparatus that interacts with the operating lever (12) which produces a resetting force for the operating lever (12) depending on its deflection,
**characterized in that**
the resetting apparatus is designed so that a stop section (20) is provided for the deflection in which the resetting force is reduced by a first additional stop force in a falling edge, and increased by a second additional stop force in a rising edge.

2. The industrial truck according to claim 1, **characterized in that** the operating means (10) possess a state switch that is switched by overcoming the stop section(12).

3. The industrial truck according to claim 1 or 2, **characterized in that** the operating means (10) possess a state switch that is switched by holding the operating lever (12) in the stop section (20).

4. The industrial truck according to claim 2 or 3, **characterized in that** the state switch is switched between different vehicle functions or operating modes.

5. The industrial truck according to one of claims 1 to 4, **characterized in that** a first deflection section is provided with deflections that are less than the deflection of the stop section (12).

6. The industrial truck according to one of claims 1 to 5, **characterized in that** a second deflection section is provided with deflections that are greater than the deflection of the stop section (12).

7. The industrial truck according to one of claims 1 to 6, **characterized in that** only a first or a second deflection section is provided, and an additional vehicle function or operating mode is activated as long as the deflection of the operating lever (12) is within the stop section (20).

8. The industrial truck according to claim 7, **characterized in that** by holding the operating lever (12) in the stop section (20) for at least a predetermined time, the additional vehicle function or an operating mode is switched to.

9. The industrial trucks according to one of claims 1 to 6, **characterized in that** only a first or second deflection section is provided, wherein by passing through the stop section (20) one or more times, the additional vehicle function or an operating mode is switched to.

10. The industrial truck according to one of claims 7 to 9, **characterized in that** the additional vehicle function or the operating mode is executed for a predetermined time depending on or independent of a deflection of the operating lever (12).

11. The industrial truck according to one of the preceding claims, **characterized in that** a first or a second deflection section are provided, and an additional vehicle function or operating mode is activated as long as the deflection of the operating lever (12) is within the stop section (20).

12. The industrial trucks according to one of claims 1 to 10, **characterized in that** a first or second deflection section is provided, wherein by passing through the stop section (20) one or more times, the additional vehicle function or operating mode is switched to.

13. The industrial truck according to one of claims 11 to 12, **characterized in that** the additional vehicle function or the operating mode is executed for a predetermined time depending on or independent of a deflection of the operating lever (12).

14. The industrial truck according to one of the preceding claims, **characterized in that** again passing through the stop section (20) terminates the additional vehicle function or operating mode.

15. A method for operating an industrial truck with operating means (10) having an operating lever (12) and a resetting device that interacts with the operating lever (12) and generates a resetting force for the operating lever (12) depending on its deflection, **characterized in that** a stop section (20) for the deflection is provided in which the resetting force is reduced by a first additional stop force in a falling edge, and increased by an second additional stop force in a rising edge.

16. The method according to the preceding claim, **characterized in that** the stop section is switched to by overcoming the additional stop force or by holding the operating lever (12).

17. The method according to one of the two preceding claims, **characterized in that** by again overcoming the additional stop force, an enabled vehicle function or operating mode is terminated.

## Revendications

1. Chariot de manutention doté d'un moyen de commande (10) comportant un levier de commande (12) et un dispositif de rappel coopérant avec le levier de commande (12), lequel produit une force de rappel pour le levier de commande (12) en fonction de la déviation de celui-ci,
**caractérisé en ce que**
le dispositif de rappel est conçu de manière à présenter une région d'encliquetage (20) pour la déviation, dans laquelle la force de rappel est diminuée dans un flanc descendant selon une première force d'encliquetage supplémentaire et augmentée dans un flanc ascendant selon une deuxième force d'encliquetage supplémentaire.

2. Chariot de manutention selon la revendication 1, **caractérisé en ce que** le moyen de commande (10) possède un commutateur d'état, lequel est commuté en dépassant la région d'encliquetage (20).

3. Chariot de manutention selon la revendication 1 ou 2, **caractérisé en ce que** le moyen de commande (10) possède un commutateur d'état, lequel est commuté en retenant le levier de commande (12) dans la région d'encliquetage (20).

4. Chariot de manutention selon la revendication 2 ou 3, **caractérisé en ce que** le commutateur d'état commute entre différentes fonctions de véhicule ou modes de fonctionnement.

5. Chariot de manutention selon l'une des revendications 1 à 4, **caractérisé en ce qu'**il est prévu une première région de déviation avec des déviations plus petites que la déviation de la région d'encliquetage (20).

6. Chariot de manutention selon l'une des revendications 1 à 5, **caractérisé en ce qu'**il est prévu une deuxième région de déviation avec des déviations plus grandes que la déviation de la région d'encliquetage (20).

7. Chariot de manutention selon l'une des revendications 1 à 6, **caractérisé en ce qu'**il n'est prévu qu'une première ou deuxième région de déviation et **en ce qu'**une fonction de véhicule supplémentaire ou un mode de fonctionnement est activé(e) tant que la déviation du levier de commande (12) se trouve dans la région d'encliquetage (20).

8. Chariot de manutention selon la revendication 7, **caractérisé en ce que** la retenue du levier de commande (12) dans la région d'encliquetage (20) au moins pour une durée prédéterminée permet d'activer la fonction de véhicule supplémentaire ou un mode de fonctionnement.

9. Chariot de manutention selon l'une des revendications 1 à 6, **caractérisé en ce qu'**il n'est prévu qu'une première ou deuxième région de déviation, la fonction de véhicule supplémentaire ou un mode de fonctionnement étant activé(e) en traversant une ou plusieurs fois la région d'encliquetage (20) .

10. Chariot de manutention selon l'une des revendications 7 à 9, **caractérisé en ce que** la fonction de véhicule supplémentaire ou le mode de fonctionnement est exécuté(e) pour une durée prédéterminée, en fonction d'une déviation du levier de commande (12) ou indépendamment de celle-ci.

11. Chariot de manutention selon l'une des revendications précédentes, **caractérisé en ce qu'**il est prévu une première ou une deuxième région de déviation et **en ce qu'**une fonction de véhicule supplémentaire ou un mode de fonctionnement est activé(e) tant que la déviation du levier de commande (12) se trouve dans la région d'encliquetage (20).

12. Chariot de manutention selon l'une des revendications 1 à 10, **caractérisé en ce qu'**il est prévu une première et une deuxième région de déviation, la fonction de véhicule supplémentaire ou le mode de fonctionnement étant activé(e) en traversant une ou plusieurs fois la région d'encliquetage (20) .

13. Chariot de manutention selon la revendication 11 ou 12, **caractérisé en ce que** la fonction de véhicule supplémentaire ou le mode de fonctionnement est exécuté(e) pour une durée prédéterminée, en fonction d'une déviation du levier de commande (12) ou indépendamment de celle-ci.

14. Chariot de manutention selon l'une des revendications précédentes, **caractérisé en ce que** la fonction de véhicule supplémentaire ou le mode de fonctionnement est désactivé(e) lorsque la région d'encliquetage (20) est traversée de nouveau.

15. Procédé de fonctionnement d'un chariot de manutention doté d'un moyen de commande (10) comportant un levier de commande (12) et un dispositif de rappel coopérant avec le levier de commande (12), lequel produit une force de rappel pour le levier de commande (12) en fonction de la déviation de celui-ci, **caractérisé en ce qu'**il est prévu une région d'encliquetage (20) pour la déviation, dans laquelle la force de rappel est diminuée dans un flanc descendant selon une première force d'encliquetage supplémentaire et augmentée dans un flanc ascendant selon une deuxième force d'encliquetage supplémentaire.

16. Procédé selon l'une des revendications précédentes, **caractérisé en ce que** la commutation est effectuée en surmontant la force d'encliquetage supplémentaire ou en retenant le levier de commande (12) dans la région d'encliquetage.

17. Procédé selon l'une des deux revendications précédentes, **caractérisé en ce qu'**une fonction de véhicule activée ou un mode de fonctionnement est désactivé(e) en surmontant de nouveau la force d'encliquetage supplémentaire.
